# EUROPÄISCHE PATENTSCHRIFT

(11) **EP 2 952 678 B1**
(45) Veröffentlichungstag und Bekanntmachung des Hinweises auf die Patenterteilung: **22.11.2023**
(21) Anmeldenummer: 15164991.0
(22) Anmeldetag: 24.04.2015
(51) Int. Cl.: F01C 21/10, F04C 25/02, F04C 29/04, F04C 18/12, F04C 29/02, F01C 17/02

(54) **VAKUUMPUMPE MIT KÜHLRIPPEN**
VACUUM PUMP WITH COOLING FINS
POMPE À VIDE AVEC DES AILERONS

(30) Priorität: 02.06.2014 DE 102014107684
(43) Veröffentlichungstag der Anmeldung: 09.12.2015
(73) Patentinhaber: Pfeiffer Vacuum GmbH, 35614 Aßlar (DE)
(72) Erfinder: Kobus, Christopher, 61279 Grävenwiesbach (DE)
(74) Vertreter: Knefel, Cordula

(56) Entgegenhaltungen:
- JP-A- 2002 115 690

## Beschreibung

Die Erfindung betrifft eine Vakuumpumpe mit einem Gehäuse, mindestens einer in dem Gehäuse angeordneten, über einen Antrieb drehbar angetriebenen Welle sowie mit einem mit der mindestens einen Welle gekoppelten Getriebe, wobei in einem das Getriebe aufweisenden Gehäuseteil des Gehäuses ein Schmiermittelspeicher zur Aufnahme eines Schmiermittels angeordnet ist und wobei der das Getriebe aufweisende Gehäuseteil über einen am übrigen Gehäuse festlegbaren Getriebedeckel gegenüber der Umgebung verschließbar ist.

Die Entwicklung der Vakuumpumpen geht hin zu Vakuumpumpen mit einer hoher Leistungsdichte und einem kompakten Pumpengehäuse. Aufgrund der geringen Gehäuseaußenfläche stellt hierbei die Kühlung des Pumpengehäuses trotz deren Verrippung eine besondere Herausforderung dar. Überschreitet die Leistungsdichte ein gewisses Maß, kann durch freie Konvektion keine gleichmäßige Temperaturverteilung über die verschiedenen Bauteile mehr gewährleistet werden. Dies ist aber bei Vakuumpumpen erforderlich, um bei den relativ engen Spalten zwischen den bewegten Bauteilen ein Anlaufen der Teile untereinander mit möglichen Folgeschäden für das gesamte System zu vermeiden.

Während die Gehäusebauteile Temperaturen von über 100 °C in der Regel ohne Schaden überstehen, stoßen Betriebsmittel, wie beispielsweise die zur Schmierung der Wellenlager und Getriebezahnräder dienenden Schmiermittel bei erhöhten Temperaturen an ihre Grenzen. Diese altern vorzeitig und Bauteile, die von optimalen Schmiereigenschaften abhängig sind, wie beispielsweise Getriebezahnräder, Wälzlager und auch berührende Dichtungen, weisen eine verkürzte Lebensdauer auf und bedingen kürzere Serviceintervalle.

Aus der Praxis ist es bekannt, Vakuumpumpen mit einer Wasserkühlung zu versehen. Diese Kühlungsart erfordert aber ein speziell darauf ausgelegtes Design des gesamten Systems und ist für den Betreiber der Pumpen mit deutlich erhöhten Betriebskosten verbunden.

Eine Mehrwellenvakuumpumpe ist beispielsweise aus der DE 295 22 263 U1 bekannt. Mehrwellenvakuumpumpen sind beispielsweise Wälzkolbenvakuumpumpen.

Weiterhin gehört zum Stand der Technik (JP 2002 115 690 A1) eine Vakuumpumpe mit einem Gehäuse, wobei das Gehäuse ein Gehäuse für das Getriebe aufweist. In dem Gehäuse ist ein lösbar von dem Gehäuse angeordneter Teilabschnitt vorgesehen, der Kühlrippen aufweist. Diese zum Stand der Technik gehörende Vakuumpumpe kann weiter verbessert werden.

Von dem Stand der Technik ausgehend liegt der Erfindung das technische Problem zugrunde, eine Vakuumpumpe zu schaffen, die bei kompakter Bauweise gute Kühleigenschaften aufweist.

Dieses technische Problem wird mit einer Vakuumpumpe mit den Merkmalen gemäß Anspruch 1 gelöst.

Die erfindungsgemäße Vakuumpumpe mit einem Gehäuse, mindestens einer in dem Gehäuse angeordneten, über einen Antrieb drehbar angetriebenen Welle sowie mit einem mit der mindestens einen Welle gekoppelten Getriebe, wobei in einem das Getriebe aufweisenden Gehäuseteil des Gehäuses ein Schmiermittelspeicher zur Aufnahme eines Schmiermittels angeordnet ist und wobei der das Getriebe aufweisende Gehäuseteil über einen am übrigen Gehäuse festlegbaren Getriebedeckel gegenüber der Umgebung verschließbar ist, wobei der Getriebedeckel einen lösbar mit dem Getriebedeckel verbindbaren Teilbereich aufweist, der mit Kühlrippen versehen ist, zeichnet sich dadurch aus, dass im Bereich eines Antriebes am Gehäuse ausgebildete Kühlrippen unmittelbarer Bestandteil des Gehäuses und somit auch aus demselben Material wie das Gehäuse gefertigt sind.

Durch die Anordnung der Kühlrippen an einem Teilbereich des Getriebedeckels wird die Oberfläche des Getriebedeckels und somit die zum Wärmeaustausch mit der Umgebung zur Verfügung stehende Gehäusefläche vergrößert. Die Ausbildung der Kühlrippen an einem separaten am Getriebedeckel lösbar festlegbaren Teilbereich hat den Vorteil, dass dieser Teilbereich je nach Anwendungsbereich aus einem anderen Material als der übrige Getriebedeckel bestehen kann und auch die Form und innere Ausgestaltung der Kühlrippen individuell den jeweiligen Anforderungen anpassbar ist.

Vorteilhafterweise besteht der die Kühlrippen aufweisende Teilbereich des Getriebedeckels aus einem Material mit einer hohen Wärmeleitfähigkeit.

Gemäß einer praktischen Ausführungsform der Erfindung wird vorgeschlagen, dass die Kühlrippen als Ausbuchtungen und/oder Einbuchtungen in dem Teilbereich des Getriebedeckels ausgebildet sind. Die Kühlrippen vergrößern die zum Wärmeaustausch zur Verfügung stehende äußere Oberfläche des Getriebedeckels beziehungsweise des gesamten Gehäuses der Vakuumpumpe.

Zur Optimierung des Wärmeaustauschs über die Kühlrippen wird mit der Erfindung vorgeschlagen, dass die Kühlrippen ein hohes Aspektverhältnis aufweisen, das heißt, dass das Verhältnis Höhe zu Breite beziehungsweise Tiefe zu Breite groß ist, was einer großen Oberfläche der Kühlrippe in Bezug auf die Grundfläche der Kühlrippe entspricht.

Gemäß einer vorteilhaften Ausführungsform der Erfindung sind die Kühlrippen im Querschnitt vieleckförmig oder ovalförmig ausgebildet.

Gemäß einer bevorzugten Ausführungsform der Erfindung wird vorgeschlagen, dass die Kühlrippen im Querschnitt dreieckförmig ausgebildet sind.

Bei der Ausbildung der Kühlrippen als Ausbuchtungen und/oder Einbuchtungen in dem Teilbereich des Getriebedeckels wird erfindungsgemäß vorgeschlagen, dass die Kühlrippen als Hohlrippen ausgebildet sind. Im Falle der Ausbildung der Kühlrippen als Ausbuchtungen kann warmes Schmiermittel und warme Luft aus dem den Schmiermittelspeicher aufweisenden Gehäuseteil in die hohlen Ausbuchtungen eintreten und über die große Oberfläche der Kühlrippe Wärme an die kühlere Umgebung abgeben.

Im Falle der Ausbildung der Kühlrippen als Einbuchtungen ragt die mit kühler Umgebungsluft gefüllte hohle Kühlrippe in den warmen Gehäuseteil und ermöglicht über die große Oberfläche der Kühlrippe Wärme aus dem Inneren des warmen Gehäuseteils nach außen abzuleiten.

Gemäß einer alternativen Ausführungsform der Erfindung wird vorgeschlagen, dass die als Ausbuchtungen ausgebildeten Kühlrippen aus Vollmaterial bestehen. Die Länge beziehungsweise Höhe einer aus Vollmaterial hergestellten Kühlrippe ist deutlich geringer als die einer hohlen Rippe, da der durch Wärmeleitung herbeigeführte Wärmeaustausch mit der kühleren Umgebung nur über eine begrenzte Länge sinnvoll durchführbar ist.

Um die Fluiddichtigkeit des Gehäuses und insbesondere des Getriebedeckels zu gewährleisten, wird mit der Erfindung vorgeschlagen, dass der mit den Kühlrippen versehene Teilbereich des Getriebedeckels über Dichtungselemente, vorzugsweise O-Ringe, gegenüber dem Getriebedeckel abgedichtet ist.

Zur Verbesserung des Wärmeaustauschs wird mit der Erfindung weiterhin vorgeschlagen, dass auf der Außenseite des Gehäuses mindestens ein Lüfter zum Kühlen der Außenseite des Gehäuses angeordnet ist. Dieser Lüfter kann beispielsweise mit dem Antrieb der Vakuumpumpe gekoppelt sein und von diesem angetrieben werden.

Die Kühlleistung des Lüfters im Bereich des mit den Kühlrippen versehenen Getriebedeckels lässt sich erfindungsgemäß dadurch steigern, dass der Luftstrom des Lüfters über Leitbleche den auf dem Teilbereich des Getriebedeckels angeordneten Kühlrippen zuführbar ist.

Schließlich wird mit der Erfindung vorgeschlagen, dass mindestens ein Leitblech als Luftleitkanal ausgebildet ist und bei Bedarf über den mindestens einen Luftleitkanal auch warme Luft vom Gehäuse fort absaugbar ist.

Weitere Merkmale und Vorteile der Erfindung ergeben sich anhand der zugehörigen Zeichnungen, in denen verschiedene Ausführungsbeispiele einer erfindungsgemäßen Vakuumpumpe nur beispielhaft dargestellt sind, ohne die Erfindung auf diese Ausführungsbeispiele zu beschränken. In den Zeichnungen zeigen:
- Fig. 1: einen schematischen Längsschnitt durch eine erfindungsgemäße Vakuumpumpe;
- Fig. 2: eine vergrößerte Ansicht des Details II, eine erste Ausführungsform darstellend;
- Fig. 3: eine Ansicht gemäß Fig. 2, jedoch eine zweite Ausführungsform darstellend;
- Fig. 4: eine Ansicht gemäß Fig. 2, jedoch eine dritte Ausführungsform darstellend;
- Fig. 5: eine teilweise perspektivische Außenansicht des Gehäuses einer erfindungsgemäßen Vakuumpumpe;
- Fig. 6: eine Ansicht gemäß Fig. 5, jedoch das Gehäuse mit Luftleitblechen darstellend.

Fig. 1 zeigt im Schnitt eine Vakuumpumpe 1, deren Gehäuse 2 im Wesentlichen zwei Gehäuseteile 3 und 4 aufweist, nämlich Schöpfräume 3 und einen mit einem Schmiermittelspeicher 5 versehenen Getrieberaum 4.

Die in Fig. 1 dargestellte Vakuumpumpe ist eine Wälzkolbenvakuumpumpe.

Im Gehäuse 2 sind zwei Wellen 6 und 7 über Wälzlager 8 horizontal drehbar gelagert angeordnet. Die Welle 6 wird über einen Antrieb 9, beispielsweise einen Asynchronmotor, angetrieben. Auf der vom Antrieb 9 angetriebenen Welle 6 ist als Bestandteil eines Getriebes 10 im Getrieberaum 4 ein Zahnrad 11 angeordnet, das bei der dargestellten Ausführungsform einer Zweiwellen-Vakuumpumpe 1 mit einem auf der Welle 7 gelagerten zweiten Zahnrad 12 in Eingriff steht.

Wie weiterhin aus Fig. 1 ersichtlich, ist der das Getriebe 10 aufweisende Gehäuseteil 4 über einen am übrigen Gehäuse 2 festlegbaren Getriebedeckel 13 gegenüber der Umgebung verschließbar.

Auf den die Schöpfräume 3 durchsetzenden Teilen der Wellen 6 und 7 sind Kolben 14 und 15 angeordnet, die bei der Drehung der Wellen 6 und 7 den Pumpeffekt bewirken und über mindestens eine Ansaugöffnung (nicht dargestellt) Fluid in die Schöpfräume 3 ansaugen und über mindestens eine Ausstoßöffnung (nicht dargestellt) wieder aus den Schöpfräumen 3 austragen.

Die Kolben 14, 15 sind als zweibogige Rotoren ausgebildet.

Die Form der Kolben 14, 15 hat annähernd die Form der Ziffer "8".

Die Kolben 14, 15 sind in einer durch das Gehäuseteil 3 gebildeten Rotorkammer angeordnet mit einem minimalen Abstand zwischen einer Umfangsfläche des Gehäuseteiles 3 und den Kolben 14, 15. Darüber hinaus haben die Kolben 14, 15, wenn sie miteinander eingreifen, einen minimalen Abstand zwischen sich ausgebildet, um zu verhindern, dass sie direkt miteinander eingreifen, beziehungsweise sich behindern. Bei dem Betrieb der Wälzkolbenvakuumpumpe 1 wird die Antriebswelle 6 durch den Antrieb 9, beispielsweise einen Elektromotor gedreht. Hierdurch wird die Abtriebswelle 7 in Gegenrichtung zu der Antriebswelle 6 durch die Eingreifbeziehung zwischen einem Antriebszahnrad 11 und einem Abtriebszahnrad 12 gedreht und der Antriebsrotor 15 und der Abtriebsrotor 14 werden demzufolge gedreht.

Sowohl die Zahnräder 11 und 12 als auch die Wälzlager 8 müssen mit einem Schmiermittel versorgt werden, um diese zu kühlen und einen erhöhten Verschleiß zu vermeiden. Zu diesem Zweck weist der Getrieberaum 4 einen mit einem Schmiermittel befüllten Schmiermittelspeicher 5 auf. In den Schmiermittelspeicher 5 taucht eine auf der Welle 6 angeordnete Schleuderscheibe 16 ein, die das Schmiermittel in dem gesamten Getrieberaum 4 verteilt und insbesondere den Wälzlagern 8 und den Zahnrädern 11 und 12 zuführt.

Während die Bauteile des Gehäuses 2 und 13 Temperaturen von über 100 °C in der Regel ohne Schaden überstehen, stoßen Betriebsmittel, wie beispielsweise die zur Schmierung der Wälzlager 8 dienenden Schmiermittel bei erhöhten Temperaturen an ihre Grenzen. Diese altern vorzeitig und Bauteile, die von optimalen Schmiereigenschaften abhängig sind, wie beispielsweise die Getriebezahnräder 11 und 12, Wälzlager 8 und auch berührende Dichtungen, weisen eine verkürzte Lebensdauer auf und bedingen kürzere Serviceintervalle.

Aus diesem Grunde ist es erforderlich den Getrieberaum 4 und/oder das in dem Schmiermittelspeicher 5 befindliche Schmiermittel direkt oder indirekt zu kühlen.

Wie aus den Fig. 5 und 6 ersichtlich, sind auf der Außenseite des Gehäuses 2 Kühlrippen 17 angeordnet, die die äußere Oberfläche des Gehäuses 2 vergrößern und so einen besseren Wärmeaustausch mit der Umgebung ermöglichen. Bei der in Fig. 1 dargestellten Ausführungsform weist die Vakuumpumpe 1 einen mit dem Antrieb 9 gekoppelten Lüfter 18 auf, über den ein Luftstrom erzeugt wird, der zum Kühlen entlang der Kühlrippen führbar ist.

Als Besonderheit weisen die dargestellten Ausführungsformen einer Vakuumpumpe Kühlrippen 19 im Bereich des Getriebedeckels 13 auf, die auf einen lösbar mit dem Getriebedeckel 13 verbindbaren Teilbereich 20 angeordnet sind. Dieser mit den Kühlrippen 19 versehene Teilbereich 20 des Getriebedeckels 13 ist über vorzugsweise O-Ringe ausgebildete Dichtungselemente 21 gegenüber dem Getriebedeckel 13 abgedichtet, wie in Fig. 2 dargestellt.

Durch die Anordnung der Kühlrippen 19 an einem Teilbereich 20 des Getriebedeckels 13 wird die Oberfläche des Getriebedeckels und somit die zum Wärmeaustausch mit der Umgebung zur Verfügung stehende Gehäusefläche vergrößert. Die Ausbildung der Kühlrippen 19 an einem separaten, am Getriebedeckel 13 lösbar festlegbaren Teilbereich 20 hat den Vorteil, dass dieser Teilbereich 20 je nach Anwendungsbereich aus einem anderen Material als der übrige Getriebedeckel 13 bestehen kann und auch die Form und innere Ausgestaltung der Kühlrippen 19 individuell den jeweiligen Anforderungen anpassbar ist.

Die im Bereich des Antriebs 9 am Gehäuse 2 ausgebildeten Kühlrippen 17 sind unmittelbarer Bestandteil des Gehäuses 2 und somit auch aus demselben Material wie das Gehäuse 2 gefertigt.

Der Getriebedeckel 13 muss eine solche Festigkeit aufweisen, dass der Antrieb 9, der am Getriebedeckel 13 gelagert ist, diesen nicht verzieht und von diesem getragen wird. Aus diesem Grunde besteht der eigentliche Getriebedeckel 13 vorzugsweise aus Gussmaterial, besonders bevorzugt aus Eisenguss.

Da der mit den Kühlrippen 19 versehene Teilbereich 20 des Getriebedeckels 13 diese Tragefunktion nicht aufbringen muss, kann hier sowohl die Materialwahl als auch die konstruktive Ausgestaltung der Kühlrippen 19 auf die individuellen Anforderungen des Wärmeaustauschs abgestimmt werden. Vorzugsweise besteht der mit den Kühlrippen 19 versehene Teilbereich 20 des Getriebedeckels 13 aus einem Material mit einer hohen Wärmeleitfähigkeit.

Bei den in den Fig. 1 bis 6 dargestellten Ausführungsformen weisen die Kühlrippen 19 eine im Querschnitt dreieckige Form auf. Zur Optimierung des Wärmeaustauschs über die Kühlrippen 19 weisen die Kühlrippen 19 ein hohes Aspektverhältnis auf, das heißt, dass das Verhältnis Höhe zu Breite beziehungsweise Tiefe zu Breite groß ist, was einer großen Oberfläche der Kühlrippe 19 in Bezug auf die Grundfläche der Kühlrippe 19 entspricht.

In den Fig. 2 bis 4 sind beispielhaft drei verschiedene Ausführungsformen zur Ausbildung der an dem Teilbereich 20 des Getriebedeckels 13 ausgebildeten Kühlrippen 19 dargestellt.

Bei der in Fig. 2 dargestellten ersten Ausführungsform sind die Kühlrippen 19 als hohle dreieckförmige Ausbuchtungen und Einbuchtungen ausgebildet.

Im Falle der Ausbildung der Kühlrippen 19 als hohle Ausbuchtungen kann warmes Schmiermittel und warme Luft aus dem Schmiermittelspeicher 5 beziehungsweise dem Getrieberaum 4 in die hohlen Ausbuchtungen eintreten und über die große Oberfläche der Kühlrippen 19 Wärme an die kühlere Umgebung abgeben.

Im Falle der Ausbildung der Kühlrippen als Einbuchtungen ragt die mit kühler Umgebungsluft gefüllte hohle Kühlrippe 19 in den warmen Getrieberaum 4 hinein und ermöglicht über die große Oberfläche der Kühlrippe 19, Wärme aus dem Inneren des warmen Getrieberaums 4 nach außen abzuleiten.

Bei der in Fig. 3 dargestellten zweiten Ausführungsform sind die Kühlrippen 19 ausschließlich als hohle dreieckförmige Ausbuchtungen ausgebildet. Hier erfolgt der Wärmeaustausch wie bereits zuvor beschrieben dadurch, dass warmes Schmiermittel und warme Luft aus dem Schmiermittelspeicher 5 beziehungsweise dem Getrieberaum 4 in die hohlen Ausbuchtungen eintritt und über die große Oberfläche der Kühlrippen 19 Wärme an die kühlere Umgebung abgeben wird.

Bei der in Fig. 4 dargestellten dritten Ausführungsform sind die Kühlrippen 19 ebenfalls ausschließlich als dreieckförmige Ausbuchtungen ausgebildet, jedoch in diesem Falle nicht als Hohlrippen, sondern aus Vollmaterial bestehend.

Die Länge beziehungsweise Höhe einer aus Vollmaterial hergestellten Kühlrippe 19 ist deutlich geringer als die einer hohlen Rippe, da der durch Wärmeleitung herbeigeführte Wärmeaustausch mit der kühleren Umgebung nur über eine begrenzte Länge sinnvoll durchführbar ist.

Die Kühlleistung des Lüfters 18 lässt sich insbesondere im Bereich des mit den Kühlrippen 19 versehenen Teilbereichs 20 des Getriebedeckels 13 dadurch steigern, dass der Luftstrom des Lüfters 18 über Leitbleche 22, wie in Fig. 6 dargestellt, den auf dem Teilbereich 20 des Getriebedeckels 13 angeordneten Kühlrippen 19 zugeführt wird.

Alternativ zum Zuführen von kühler Luft hin zu den Kühlrippen 19 können die Leitbleche 22 auch als Luftleitkanal ausgebildet sein, um bei Bedarf mittels des Lüfters 18 über den Luftleitkanal warme Luft vom Gehäuse 2 fort abzusaugen.

Die Form und Anzahl der Kühlrippen 17 und 19 sowie die Form der Leitbleche 22 ist jeweils an die individuellen Anforderungen der jeweiligen Vakuumpumpe 1 und deren Betriebssituation anpassbar. So ist es beispielsweise möglich, Löcher mit variablem Öffnungsquerschnitt in den Leitblechen 22 vorzusehen, um je nach Erfordernis mehr oder weniger Kaltluft zuführen zu können.

Weiterhin ist es gemäß einer alternativen Ausführungsform selbstverständlich auch möglich, einen oder mehrere externe Lüfter vorzusehen, um insbesondere lokale Temperaturüberhöhungen abzuschwächen.

### Bezugszeichen

- 1: Vakuumpumpe
- 2: Gehäuse
- 3: Gehäuseteil des Schöpfraumes
- 4: Gehäuseteil des Getrieberaumes
- 5: Schmiermittelspeicher
- 6: Welle
- 7: Welle
- 8: Wälzlager
- 9: Antrieb
- 10: Getriebe
- 11: Zahnrad
- 12: Zahnrad
- 13: Getriebedeckel
- 14: Kolben
- 15: Kolben
- 16: Schleuderscheibe
- 17: Kühlrippe
- 18: Lüfter
- 19: Kühlrippe
- 20: Teilbereich
- 21: Dichtungselement
- 22: Leitblech

## Patentansprüche

1. Vakuumpumpe (1) mit einem Gehäuse (2), mindestens einer in dem Gehäuse angeordneten, über einen Antrieb (9) drehbar angetriebenen Welle (6, 7) sowie mit einem mit der mindestens einen Welle (6, 7) gekoppelten Getriebe (10), wobei in einem das Getriebe (10) aufweisenden Gehäuseteil (4) des Gehäuses (10) ein Schmiermittelspeicher (5) zur Aufnahme eines Schmiermittels angeordnet ist und wobei der das Getriebe (10) aufweisende Gehäuseteil (4) über einen am übrigen Gehäuse (2) festlegbaren Getriebedeckel (13) gegenüber der Umgebung verschließbar ist, wobei der Getriebedeckel (13) einen lösbar mit dem Getriebedeckel (13) verbindbaren Teilbereich (20) aufweist, der mit Kühlrippen (19) versehen ist,
**dadurch gekennzeichnet, dass** im Bereich eines Antriebes (9) am Gehäuse (2) ausgebildete Kühlrippen (17) unmittelbarer Bestandteil des Gehäuses (2) und somit auch aus demselben Material wie das Gehäuse (2) gefertigt sind.

2. Vakuumpumpe nach Anspruch 1, **dadurch gekennzeichnet, dass** die Kühlrippen (19) als Ausbuchtungen und/oder Einbuchtungen in dem Teilbereich (20) des Getriebedeckels (13) ausgebildet sind.

3. Vakuumpumpe nach einem der Ansprüche 1 bis 2, **dadurch gekennzeichnet, dass** die Kühlrippen (19) im Querschnitt vieleckförmig oder ovalförmig ausgebildet sind.

4. Vakuumpumpe nach Anspruch 3, **dadurch gekennzeichnet, dass** die Kühlrippen (19) im Querschnitt dreieckförmig ausgebildet sind.

5. Vakuumpumpe nach einem der Ansprüche 2 bis 4, **dadurch gekennzeichnet, dass** die als Ausbuchtungen und/oder Einbuchtungen ausgebildeten Kühlrippen (19) hohl sind.

6. Vakuumpumpe nach einem der Ansprüche 2 bis 4, **dadurch gekennzeichnet, dass** die als Ausbuchtungen ausgebildeten Kühlrippen (19) aus Vollmaterial bestehen.

7. Vakuumpumpe nach einem der Ansprüche 1 bis 6, **dadurch gekennzeichnet, dass** der mit den Kühlrippen (19) versehene Teilbereich (20) des Getriebedeckels (13) über Dichtungselemente (21), vorzugsweise O-Ringe, gegenüber dem Getriebedeckel (13) abgedichtet ist.

8. Vakuumpumpe nach Anspruch 7, **dadurch gekennzeichnet, dass** wenigstens ein Dichtungselement (21) als O-Ring ausgebildet ist.

9. Vakuumpumpe nach Anspruch 1, **dadurch gekennzeichnet, dass** der Luftstrom des Lüfters (18) über Leitbleche (22) den auf dem Teilbereich (20) des Getriebedeckels (13) angeordneten Kühlrippen (19) zuführbar ist.

10. Vakuumpumpe nach Anspruch 9, **dadurch gekennzeichnet, dass** mindestens ein Leitblech (22) als Luftleitkanal ausgebildet ist.

11. Vakuumpumpe nach Anspruch 9, **dadurch gekennzeichnet, dass** wenigstens ein Leitblech (22) Öffnungen mit einem variablen Öffnungsquerschnitt aufweist.

12. Vakuumpumpe nach Anspruch 10, **dadurch gekennzeichnet, dass** über den mindestens einen Luftleitkanal warme Luft vom Gehäuse (2) fort absaugbar ist.

## Claims

1. Vacuum pump (1) with a housing (2), at least one shaft (6, 7) arranged in the housing and rotatably driven by a drive (9) and also with a gearing mechanism (10) coupled to the at least one shaft (6, 7), wherein in a housing part (4) of the housing (10) having the gearing mechanism (10) there is arranged a lubricant store (5) for receiving a lubricant and wherein the housing part (4) having the gearing mechanism (10) is closable relative to the surroundings by means of a gear cover (13) which is fixable to the rest of the housing (2), wherein the gear cover (13) has a part (20) which is releasably connectable to the gear cover (13) and which is provided with cooling ribs (19), **characterised in that** cooling ribs (17), which are formed in the region of a drive (9) on the housing (2), are a direct component of the housing (2) and thus also are made of the same material as the housing (2).

2. Vacuum pump according to claim 1, **characterised in that** the cooling ribs (19) are formed as protrusions and/or indentations in the part (20) of the gear cover (13).

3. Vacuum pump according to one of claims 1 to 2, **characterised in that** the cooling ribs (19) are polygonal or oval in cross section.

4. Vacuum pump according to claim 3, **characterised in that** the cooling ribs (19) are formed triangular in cross section.

5. Vacuum pump according to one of claims 2 to 4, **characterised in that** the cooling ribs (19) formed as protrusions and/or indentations are hollow.

6. Vacuum pump according to one of claims 2 to 4, **characterised in that** the cooling ribs (19) formed as protrusions consist of solid material.

7. Vacuum pump according to one of claims 1 to 6, **characterised in that** the part (20) of the gear cover (13) provided with cooling ribs (19) is sealed by means of sealing elements (21), preferably O-rings, relative to the gear cover (13).

8. Vacuum pump according to claim 7, **characterised in that** at least one sealing element (21) is formed as an O-ring.

9. Vacuum pump according to claim 1, **characterised in that** the air stream of the fan (18) is guidable over guide plates (22) to the cooling ribs (19) arranged on the part (20) of the gear cover (13).

10. Vacuum pump according to claim 9, **characterised in that** at least one guide plate (22) is formed as an air guidance channel.

11. Vacuum pump according to claim 9, characterised that in at least one guide plate (22) has openings with a variable opening cross section.

12. Vacuum pump according to claim 10, **characterised in that** warm air is configured to be sucked away from the housing (2) via the at least one air guidance channel.

## Revendications

1. Pompe à vide (1) comprenant un boîtier (2), au moins un arbre (6, 7) agencé dans le boîtier et entraîné en rotation par un entraînement (9), ainsi qu'un engrenage (10) relié audit au moins un arbre (6, 7), un réservoir de lubrifiant (5) destiné à recevoir un lubrifiant étant agencé dans une partie de boîtier (4) du boîtier (2) présentant l'engrenage (10), et la partie de boîtier (4) qui présente l'engrenage (10) étant apte à être fermée par rapport à l'environnement par un couvercle d'engrenage (13) apte à être fixé au reste du boîtier (2), le couvercle d'engrenage (13) présentant une partie (20) apte à être reliée de manière amovible au couvercle d'engrenage (13), qui est pourvue d'ailettes de refroidissement (19),
**caractérisée en ce que** les ailettes de refroidissement (17) formées sur le boîtier (2) dans la zone d'un entraînement (9) font directement partie du boîtier (2) et sont donc également fabriquées dans le même matériau que le boîtier (2).

2. Pompe à vide selon la revendication 1, **caractérisée en ce que** les ailettes de refroidissement (19) sont réalisées sous forme de renflements et/ou d'évidements dans la partie (20) du couvercle d'engrenage (13).

3. Pompe à vide selon l'une des revendications 1 à 2, **caractérisée en ce que** les ailettes de refroidissement (19) sont de forme polygonale ou ovale en section transversale.

4. Pompe à vide selon la revendication 3, **caractérisée en ce que** les ailettes de refroidissement (19) sont de forme triangulaire en section transversale.

5. Pompe à vide selon l'une des revendications 2 à 4, **caractérisée en ce que** les ailettes de refroidissement (19) réalisées sous forme de renflements et/ou d'échancrures sont creuses.

6. Pompe à vide selon l'une des revendications 2 à 4, **caractérisée en ce que** les ailettes de refroidissement (19) réalisées sous forme de renflements sont constituées d'un matériau massif.

7. Pompe à vide selon l'une des revendications 1 à 6, **caractérisée en ce que** la partie (20) du couvercle d'engrenage (13) pourvue des ailettes de refroidissement (19) est rendue étanche par rapport au couvercle d'engrenage (13) par des éléments d'étanchéité (21), de préférence des joints toriques.

8. Pompe à vide selon la revendication 7, **caractérisée en ce qu'**au moins un élément d'étanchéité (21) est réalisé sous la forme d'un joint torique.

9. Pompe à vide selon la revendication 1, **caractérisée en ce que** le flux d'air du ventilateur (18) est apte à être amené aux ailettes de refroidissement (19) agencées sur la partie (20) du couvercle d'engrenage (13) via des déflecteurs (22).

10. Pompe à vide selon la revendication 9, **caractérisée en ce qu'**au moins un déflecteur (22) est conçu sous la forme d'un canal de guidage d'air.

11. Pompe à vide selon la revendication 9, **caractérisée en ce qu'**au moins un déflecteur (22) présente des ouvertures à section d'ouverture variable.

12. Pompe à vide selon la revendication 10, **caractérisée en ce que** de l'air chaud est apte à être aspiré dans le boîtier (2) par l'intermédiaire dudit au moins un canal de guidage d'air.
